# EUROPÄISCHE PATENTANMELDUNG

(11) **EP 0 133 888 A1**
(43) Veröffentlichungstag der Anmeldung: **13.03.1985**
(21) Anmeldenummer: 84107137.6
(22) Anmeldetag: 21.06.1984
(51) Int. Cl.: H01F 17/04

(54) **Funkentstördrossel mit flexiblen Anschlussleitungen**

(30) Priorität: 26.07.1983 DE 3326860
(71) Anmelder: VOGT electronic Aktiengesellschaft, D-94128 Obernzell (DE)
(72) Erfinder: Schmeller, Anton, D-8391 Erlau (DE)
(74) Vertreter: Hieke, Kurt

(57) **Zusammenfassung**

@ Störschutzdrossel mit flexiblen Enden und einer Wicklung (5), die mit den flexiblen Enden aus einer durchgehenden Litze (4) besteht, und auf einen hantelförmigen Kern (1), der an seinen verdickten Enden (2) jeweils eine Bohrung (3) aufweist, gewickelt ist.

## Beschreibung

Es ist bekannt, Funkentstördrosseln mit flexiblen Anschlußleitungen derart herzustellen, daß mit Volldraht bewickelte Stabkerne an beiden Wicklungsenden mit flexiblen Litzendrähten verlötet werden. Hierzu ist es notwendig, zunächst den Volldraht an eingeklebte oder -gepreßte Drahtstücke anzulegen und die so fixierten Wicklungsenden mit den Litzendrähten zu verlöten. Dies erfordert neben der Herstellung geeigneter Stabkerne folgende Arbeitsgänge:
1. Einkleben von 2 Drahtenden,
2. Bewickeln dieses so vorbereiteten Kerns,
3. Anlegen der Wicklungsenden,
4. 2 mal Verlöten der angelegten Wicklungsenden mit den Drahtenden und den Anschlußlitzen,
5. gegebenenfalls Kabelschuhe oder dergleichen anschlagen.

Aus den aufgezählten Arbeitsgängen, die nur teilweise automatisierbar sind, geht hervor, daß eine derartige Drossel nicht kostengünstig hergestellt werden kann.

Die erfindungsgemäße Drossel weist nicht nur diese Nachteile nicht auf, sondern bietet darüber hinaus weitere Vorteile, wie weiter unten beschrieben wird.

Beschreibung des in der Zeichnung dargestellten Ausführungsbeispiels der erfindungsgemäßen Funkentstördrossel:
Auf einen hantelförmigen Kern (1), der an seinen verdickten Enden (2) jeweils eine Bohrung (3) aufweist, wird eine nach den technischen Erfordernissen ausgewählte Litze (4) in einem speziellen Arbeitsprozeß in einer (oder ggf. mehreren)Lage(n) aufgebracht, indem die Litze zunächst durch eine Bohrung (3) gefädelt wird, dann die eigentliche Wicklung (5) vollzogen und das Ende durch die andere Bohrung (3) gezogen. Wenn erforderlich, können die Enden durch einen (nicht gezeichneten) Kleberauftrag in den Bohrungen (3) fixiert werden. Falls erforderlich, können an die Enden der Litze (4) in üblicher Weise Anschlagteile (6) befestigt werden.

Eine Bohrung anstelle eines an sich möglichen U-förmigen Schlitzes ist deswegen von Vorteil, weil die Festigkeit des magnetischen Kerns nicht groß genug ist, um den mechanischen Anforderungen zu genügen. Für den speziellen Wickelprozeß ergäbe sich dadurch auch keine Erleichterung.

Die Vorteile der erfindungsgemäßen Drossel sind gegenüber der herkömmlichen Drossel folgende:
1. Nur 2 Teile gegenüber bisher 6,
2. keine Lötstelle mehr,
3. durchgehend eine Litze gegenüber Litze-Draht-Litze,
4. Verminderung der Arbeitsgänge auf 1 bis 2 gegenüber 4 bis 5,
5. Verminderung des Ausschusses,
6. keine Löthitzeeinwirkung auf den Kern.

## Patentansprüche

1. Funkentstördrossel, bestehend aus magnetisch leitendem Kern aus Ferrit oder Eisenpulverwerkstoff und einer Wicklung, dadurch gekennzeichnet, daß der Kern (1) eine hantelförmige Konfiguration und in den verdickten Enden (2) je eine Bohrung (3) aufweist.

2. Funkentstördrossel nach Anspruch 1, dadurch gekennzeichnet, daß die Bohrungen (3) die verdickten Enden (2) des Kernes (1) etwa senkrecht zur Längsrichtung des Kernes (1) durchsetzen.

3. Funkentstördrossel nach Anspruch 1 oder 2, dadurch gekennzeichnet, daß der Kern (1) durchgehend mit Litze (4) bewickelt ist und deren Enden durch die Bohrungen (3) geführt und damit festgelegt sind.

4. Funkentstördrossel nach einem der vorhergehenden Ansprüche, dadurch gekennzeichnet, daß die Wicklung (5) aus drei oder mehr Lagen besteht.

5. Funkentstördrossel nach einem der vorhergehenden Ansprüche, dadurch gekennzeichnet, daß die Enden in den Bohrungen (3) zusätzlich durch Kleber fixiert sind.

6. Funkentstördrossel nach einem der vorhergehenden Ansprüche dadurch gekennzeichnet, daß an einem oder an beiden Wickelenden Anschlagteile (6) angebracht sind.
